# EUROPÄISCHE PATENTANMELDUNG

(11) **EP 0 026 373 A1**
(43) Veröffentlichungstag der Anmeldung: **08.04.1981**
(21) Anmeldenummer: 80105469.3
(22) Anmeldetag: 12.09.1980
(51) Int. Cl.: H01F 27/32

(54) **Wicklungsanordnung für Transformatoren und Drosselspulen mit einer oder mehreren in Giessharz vergossenen Wicklungen**

(30) Priorität: 28.09.1979 DE 2939507
(71) Anmelder: TRANSFORMATOREN UNION AKTIENGESELLSCHAFT, D-7000 Stuttgart 50 (DE)
(72) Erfinder: Alber, Friedrich, D-7316 Köngen (DE); Altmann, Gerhard, Dipl.-Ing., D-7312 Kirchheim/Teck (DE); Zink, Gerhard, D-7312 Kirchheim/Teck (DE)
(74) Vertreter: Mehl, Ernst, Dipl.-Ing.

(57) **Zusammenfassung**

Die Erfindung betrifft eine in Gießharz vergossene Wicklungsanordnung für Transformatoren und Drosselspulen. Dabei dienen aus Gießharz vorgefertigte Stützmittel (2 bzw. 3) zur Distanzierung und Fixierung der Wicklungen (1) in der Gießform. Zwischen diesen Stützmitteln (2 bzw. 3) und den Wicklungen (1) beim Verguß entstehende Hohlräume beeinträchtigen die Spannungsfestigkeit der Anordnung. Zur Abhilfe wird erfindungsgemäß auf die den Wicklungen (1) gegenüberliegenden Flächenabschnitte der Stützmittel (2 bzw. 3) eine Leitlackschicht (5) aufgetragen, die gegebenenfalls punktweise galvanisch mit der ihr gegenüberliegenden Wicklung (1) verbunden ist. Dadurch sind die unvermeidbaren Spalte zwischen den Stützmitteln (2 bzw. 3) und den Wicklungen (1) elektrisch neutralisiert (Fig. 2).

## Beschreibung

Die Erfindung betrifft eine Wicklungsanordnung für Transformatoren und Drosselspulen mit einer oder mehreren in Gießharz vergossenen Wicklungen, wobei aus dem Gießharz vorgefertigte, zur Distanzierung und Fixierung der Wicklungen in der Gießform dienende Stützmittel als Teil der Isolierung in dem Wicklungsblock verbleiben.

Zum Herstellen derartiger Wicklungsanordnungen werden bisher üblicherweise als Distanzmittel Leisten eingesetzt, die aus Platten oder Zylindern ausgesägt werden. Bei dem Eingießen dieser Leisten besteht jedoch auch bei sehr sorgfältigem Arbeiten einerseits die Gefahr der Ausbildung von radialen Haarrissen und andererseits bilden sich häufig Hohlräume an den Berührungsflächen der Leisten mit den Wicklungen (DE-OS 20 32 530).

Die mögliche Ausbildung von radialen Haarrissen zwingt dazu, die radialen Schichtdicken des Gießharzumgusses stärker auszuführen als dies bei einer homogenen rißfreien Schicht im Hinblick auf die Durchschlagsfestigkeit des Gießharzes erforderlich wäre. Die Hohlräume zwischen den Leisten und Wicklungen haben andererseits eine verhältnismäßig niedrige Einsetzspannung für Teilentladungen zur Folge und begrenzen dadurch die Einsetzbarkeit derartiger Gießharztransformatoren auf verhältnismäßig niedrige Nennspannungen.

Der Erfindung liegt nun die Aufgabe zugrunde, eine Anordnung mit in Gießharz vergossenen Wicklungen für Transformatoren und Drosseln so zu.verbessern, daß der Isolierwerkstoff einerseits hinsichtlich seiner Spannungsfestigkeit voll ausgenutzt ist und andererseits die Teilentladungsfestigkeit mindestens für den gesamten Mittelspannungsbereich ausreichend ist.

Erfindungsgemäß wird diese Aufgabe bei unter Verwendung von aus Gießharz hergestellten Stützmitteln in Formen mit gießharzvergossenen Wicklungsanordnungen dadurch gelöst, daß jeweils die einer Wicklung zugekehrten Oberflächenausschnitte der Stützmittel eine elektrisch leitende Schicht tragen und daß alle übrigen innerhalb des Wicklungsblockes liegenden Oberflächenabschnitte der Stützmittel eine mindestens annähernd homogene Verbindung mit dem Gießharzumguß bilden, wobei als Stützmittel für die Wicklung mit dem kleinsten Durchmesser ein einteiliger, ungeschlitzter Kunstharzzylinder dient.

Nach vorteilhaften Ausgestaltungen der Erfindung ist vorgesehen, daß die leitende Schicht von einer Leitlackschicht dargestellt ist und daß bei Verwendung eines Gießharzzylinders als Stützmittel die Leitlackschicht auf dem gleichzeitig als Wickelkörper für eine aus Folien gewickelte Spulenwicklung dienenden Gießharzzylinder in Achsrichtung zwischen den Spulen unterbrochen ist. Dabei sind die in Achsrichtung nebeneinanderliegenden ringförmigen Leitlackschichten auf dem dünnwandigen in Vakuum gegossenen Gießharzzylinder in Umfangsrichtung an wenigstens einer Stelle ebenfalls unterbrochen.

Nach einem weiteren Ausgestaltungsmerkmal der Erfindung tragen zwischen zwei Wicklungen eingegossene Distanzleisten auf den beiden den Wicklungen zugekehrten Seiten eine durchgehende Leitlackschicht und sind lediglich an ihren die Wicklungen überragenden Enden frei von Leitlack.

Zur Herstellung der erfindungsgemäßen Wicklungsanordnung dient zweckmäßig ein Verfahren, wonach
a) der Gießharzzylinder und gegebenenfalls die Distanzleisten im Vakuum gegossen sind,
b) beim Ausformen der innere Formmantel in dem Gießharzzylinder verbleibt,
c) die Leitlackschichten aufgebracht werden,
d) die Wicklungen unmittelbar auf den Gießharzzylinder und gegebenenfalls auf Distanzleisten gewickelt werden,
e) die die Wicklungen überragenden Enden gesäubert und aufgerauht werden und
f) der Verguß erfolgt, wobei der im Gießharzzylinder verbliebene Formmantel wiederum als Teil der Form dient.

Die erfindungsgemäße Wicklungsanordnung ist sehr vorteilhaft, denn sie ermöglicht schon allein infolge der Verwendung eines durchgehenden inneren Gießharzzylinders eine sehr gute Werkstoffausnutzung und gewährleistet dadurch einen kompakten Wicklungsaufbau. Darüberhinaus ist durch das Einbringen der elektrisch leitenden Schichten eine elektrische Neutralisierung von unvermeidbar auftretenden Spalten erzwungen.

Anhand einer Zeichnung wird die Erfindung näher erläutert.

In den Figuren 1 und 2 ist je eine noch in der Gießform befindliche Wicklungsanordnung mit ein bzw. zwei Wicklungen im Längsschnitt dargestellt. Fig. 3 zeigt den Ausschnitt aus einem Querschnitt durch eine Wicklung mit Distanzleisten zwischen konzentrisch zueinander angeordneten Wicklungen.

Konzentrisch zu einer Wickelachse 6 sind Wicklungen 1 angeordnet. Die Wicklungen können, wie angedeutet, entweder aus axial hintereinander liegenden, elektrisch in Reihe geschalteten Spulen oder auch aus einer schenkellangen Lagenwicklung bestehen. Als sehr vorteilhaft für das Umgießen mit Kunststoff haben sich aus Folien gewickelte Spulenwicklungen für eine Oberspannungswicklung und für die zugehörige Unterspannungswicklung aus Bandwerkstoff hergestellte Wicklungen ergeben, wobei die Breite des Bandwerkstoffes gleich der Länge des zur Verfügung stehenden Wickelraumes ist.

Die innenliegende Wicklung 1 ist in den dargestellten Ausführungsbeispielen unmittelbar auf einen Gießharzzylinder 2 aufgewickelt. Der Gießharzzylinder 2 ist in einem besonderen Gießvorgang als dünnwandiger Zylinder im Vakuum gegossen. Vor dem Bewickeln sind an den die Spulen der Wicklung 1 aufnehmenden Umfangsstreifen elektrisch leitende Schichten in Form einer Leitlackschicht 5 auf den Gießharzzylinder 2 aufgetragen. Zur Vermeidung von Kurzschlußwindungen sind die von der Leitlackschicht 5 gebildeten Ringe auf dem Gießharzzylinder 2 in Umfangsrichtung an wenigstens einer Stelle unterbrochen.

Zur Verbesserung der mechanischen Festigkeit des Gießharzzylinders während seiner Bearbeitung wird ein innerer Formmantel 9 aus dem Gießharzzylinder 2 erst entfernt, nachdem dieser zusammen mit den Wicklungen 1 in einen Gießharzumguß 4 eingegossen ist.

Zur Distanzierung einer die innere Wicklung 1 konzentrisch umschließenden äußeren Wicklung 1 dienen in Fig. 2 gezeigte Leisten 3, die gleichmäßig über den Umfang der Wicklungsanordnung verteilt einen beim Herstellen des Gießharzumgusses 4 mit Gießharz aufgefüllten Ringkanal bilden. Die Leisten 4 sind aus Platten oder Zylindern ausgesägt und haben annähernd rechteckigen Querschnitt. Die den Wicklungen 1 zugekehrten Seiten der Leisten 3 sind über die gesamte Wicklungslänge ebenfalls mit einer elektrisch leitenden Schicht in Form einer Leitlackschicht 5 versehen.

Bei dem Aufbringen der Wicklungen 1 auf den Gießharzzylinder 2 bzw. auf die Leisten 3 bleiben unvermeidbar sehr enge Spalte an den Berührungsflächen der Wicklungen 1 mit den sie stützenden Gießharzteilen offen. Diese Spalte sind so eng, daß das Gießharz beim Herstellen des Umgusses 4 sie nicht vollständig ausfüllen kann. Die hierdurch bewirkten Inhomogenitäten in der von dem Umguß 4 und den in diesen einbezogenen Leisten 3 und Gießharzzylinder 2 dargestellten Isolierung sind durch das Aufbringen der Leitlackschichten 5 elektrisch neutralisiert. Unter besonderen Bedingungen kann es dabei auch zweckmäßig sein, die Leitlackschichten 5 wenigstens punktweise mit der jeweils gegenüberliegenden Wicklung 1 galvanisch zu verbinden.

Die die Wicklungen 1 in axialer Richtung überragenden Enden 11 des Gießharzzylinders 2 und der Leisten 3 sind frei von Leitlack und darüberhinaus durch Aufrauhen und Reinigen ihrer Oberfläche für eine möglichst homogene Verbindung mit der späteren Umgußmasse vor dem Einformen vorbereitet.

Die Gießform besteht im wesentlichen aus dem noch in dem Gießharzzylinder 2 befindlichen und diesen an den Enden überragenden inneren Formmantel 9 sowie einem konzentrisch hierzu angeordneten äußeren Formmantel 10. Formringe 7 stützen sich auf dem Ende 11 des Gießharzzylinders 2 und gegebenenfalls auf den Enden 11 der Leisten 3 in Achsrichtung ab, schließen den zwischen den Formmänteln 9 und 10 liegenden Raum in Achsrichtung und halten außerdem die Formmäntel 9 und 10 in der für diese vorgesehenen Lage fest. Zum Zusammenhalt der gesamten Anordnung dienen während des Vergusses Druckplatten 8, die in nicht dargestellter Art und Weise in Achsrichtung gegen die Ränder der Formmäntel 9 und 10 gepreßt sind.

## Patentansprüche

1. Wicklungsanordnung für Transformatoren und Drosselspulen mit einer oder mehreren in Gießharz vergossenen Wicklungen, wobei aus dem Gießharz vorgefertigte, zur Distanzierung und Fixierung der Wicklungen in der Gießform dienende Stützmittel als Teil der Isolierung in dem Wicklungsblock verbleiben, dadurch g e - kennzeichnet,
- daß jeweils die einer Wicklung (1) zugekehrten Oberflächenausschnitte der Stützmittel (2 bzw. 3) eine elektrisch leitende Schicht (5) tragen,
- daß alle übrigen innerhalb des Wicklungsblockes liegenden Oberflächenabschnitte der Stützmittel (2 bzw. 3) einen mindestens annähernd homogenen Körper zusammen mit dem Gießharzumguß (4) bilden und
- daß als Stützmittel für die Wicklung (1) mit dem kleinsten Durchmesser ein einteiliger, ungeschlitzter Gießharzzylinder (2) dient.

2. Wicklungsanordnung nach Anspruch 1, dadurch gekennzeichnet, daß die leitende Schicht (5) mindestens punktweise mit der ihr gegenüberliegenden Wicklung (1) galvanisch verbunden ist.

3. Wicklungsanordnung nach Anspruch 1 und 2, dadurch gekennzeichnet, daß die leitende Schicht jeweils von einer Leitlackschicht (5) dargestellt ist.

4. Wicklungsanordnung nach Anspruch 1 bis 3, dadurch gekennzeichnet, daß bei Verwendung eines Gießharzzylinders (2) als Stützmittel die Leitlackschicht (5) auf dem gleichzeitig als Wickelkörper für eine aus Folien gewickelte Spulenwicklung dienenden Gießharzzylinder (2) in Achsrichtung zwischen den Spulen der Wicklung (1) unterbrochen ist.

5. Wicklungsanordnung nach Anspruch 1 bis 4, d a ₋ durch gekennzeichnet, daß die in Achsrichtung nebeneinanderliegenden, ringförmigen Leitlackschichten (5) auf dem dünnwandigen, im Vakuum gegossenen Gießharzzylinder (2) in Umfangsrichtung an wenigstens einer Stelle unterbrochen sind.

6. Wicklungsanordnung nach Anspruch 1 bis 5, d a - durch gekennzeichnet, daß der Gießharzzylinder (2) als Teil einer Gießform für den Wicklungsblock an seinen die Wicklung (1) überragenden Enden (11 ) frei von Leitlackschichten (5) ist.

7. Wicklungsanordnung nach Anspruch 1 bis 6, d a - durch gekennzeichnet, daß zwischen zwei konzentrisch übereinanderliegende Wicklungen (1) eingegossene Distanzleisten (3) auf den beiden den Wicklungen (1) zugekehrten Seiten eine durchgehende Leitlackschicht (5) tragen und lediglich an ihren die Wicklungen (1) überragenden Enden (11) frei von Leitlackschichten (5) sind.

8. Verfahren zur Herstellung einer Wicklungsanordnung nach Anspruch 1 bis 7, dadurch gekennzeichnet, daß
a) der Gießharzzylinder (2) und gegebenenfalls die Distanzleisten (3) im Vakuum gegossen sind,
b) beim Ausformen der innere Formmantel (9) in dem Gießharzzylinder (2) verbleibt,
c) die Leitlackschichten (5) aufgebracht werden,
d) die Wicklungen (1) unmittelbar auf den Gießharzzylinder (2) und gegebenenfalls auf die Distanzleisten (3)gewickelt werden,
e) die die Wicklungen (1) überragenden Enden (11) aufgerauht und gesäubert werden und
f) der Verguß erfolgt, wobei der in dem Gießharzzylinder (2) verbliebene Formmantel (9) wiederum als Teil der Form dient.
